# EUROPÄISCHE PATENTSCHRIFT

(11) **EP 0 277 587 B1**
(45) Veröffentlichungstag und Bekanntmachung des Hinweises auf die Patenterteilung: **18.09.1991**
(21) Anmeldenummer: 88101151.4
(22) Anmeldetag: 27.01.1988
(51) Int. Cl.: E02D 29/14

(54) **Abdeckung für eine Öffnung mit einem in einem Rahmen eingesetzten Deckel oder Rost**
Cover for an opening with a lid or grating inserted in a frame
Dispositif de couverture pour un orifice avec un couvercle ou une grille montés dans un cadre

(30) Priorität: 02.02.1987 GB 8702222
(43) Veröffentlichungstag der Anmeldung: 10.08.1988
(73) Patentinhaber: VON ROLL AG, 4563 Gerlafingen (CH)
(72) Erfinder: Ferns, Derek, Monmouth Gwent (GB)
(74) Vertreter: EGLI-EUROPEAN PATENT ATTORNEYS

(56) Entgegenhaltungen:
- GB-A- 1 397 554
- US-A- 2 163 221
- US-A- 3 046 853
- US-A- 4 454 039

## Beschreibung

Die Erfindung betrifft eine Abdeckung für eine Oeffnung im Strassenanlagen, Plätzen, Höfen und Böden gemäss dem Oberbegriff des Anspruchs 1.

Die Erfindung betrifft das Gebiet von Einrichtungen, wie sie in Strassenanlagen eingesetzt werden, z.B. Schachtabdeckungen zur Abdeckung von Schächten, Abläufen und Kanälen. Solche Abdeckungen können jedoch auch auf Plätzen, in Höfen und auch in Böden von Gebäuden verwendet werden und dienen dort als Abdeckung für Mannlöcher, Kontrollschächte u.dgl. Solche Abdeckungen sind in vielen Ausführungen bekannt und setzen sich im wesentlichen aus einem Rahmen und einem in dem Rahmen eingesetzten Deckel oder Rost zusammen. Der Rahmen dient hierbei als Einfassung der Oeffnung und auch als Stützrahmen für den Deckel oder Rost. Der Rahmen und der Deckel oder der Rost werden hierbei vorzugsweise ebenerdig verlegt.

Aus GB-A-1 397 554 ist eine gattungsgemässe Abdeckung bekannt, bei der die Mittel zur Fixierung der gegenseitigen Lage von Rahmen und Deckel als drei sich jeweils über etwa ein Sechstel des Deckelumfangs erstreckende Abschnitte grösseren Radius' und diesen entsprechende Abschnitte im Rahmen ausgebildet sind.

Das hat zur Folge, dass Rahmen und Deckel in jedem Fall exakt formschlüssig aufeinanderpassen müssen. Es ist insbesondere unmöglich, herkömmliche runde Deckel oder Roste zu verwenden. Ausserdem ist die Form für Roste wenig geeignet - es ist in der genannten Anmeldung auch nur ein Deckel beschrieben.

Demgegenüber sind bei der Abdeckung gemäss der Erfindung die Mittel zur Fixierung der gegenseitigen Lage des Deckels oder Rosts und des Rahmens, nach den kennzeichnenden Merkmalen des Anspruchs 1, so ausgebildet, dass sie herkömmliche Konstruktionen gleichsam ergänzen und insbesondere gemäss der Erfindung ausgebildete Rahmen ohne weiteres auch mit herkömmlichen Deckeln ohne derartige Mittel kombiniert werden können. Die Erfindung kann ebensogut im Zusammenhang mit Rosten wie mit Deckeln verwendet werden. Ausserdem bietet ein erfindungsgemässer Deckel oder Rost durch die strukturelle Verbindung der Fixierungsmittel mit Verstärkungsrippen die Vorteile grosser Formstabilität und einfacher Herstellung. Dadurch, dass die Auflagefläche für den Deckel oder Rost durch einen Stützflansch gebildet wird, kann dieselbe weniger stark geneigt ausgebildet werden, was die Gefahr eines Verklemmens des Deckels oder Rostes vermindert.

Ausführungsbeispiele der Erfindung sind in der Zeichnung dargestellt und nachfolgend beschrieben. Es zeigen:
- Fig. 1: eine schematische Ansicht einer aus einem Rahmen und einem Deckel bestehenden kreisförmigen Abdeckung in räumlicher Darstellung.
- Fig. 2: eine schematische Darstellung eines Teiles des den Deckel oder den Rost umgebenden Rahmens in räumlicher Darstellung,
- Fig. 3: einen schematisch dargestellten vergrösserten Ausschnitt aus Fig. 2, bei welchem eine Nut im Stützflansch des Rahmens dargestellt ist, ebenfalls in räumlicher Darstellung und
- Fig. 4: die Unterseite eines schematisch dargestellten kreisförmigen Deckels für eine Abdeckung in räumlicher Darstellung.

In Fig. 1 ist eine Abdeckung in noch nicht eingebautem Zustand dargestellt, die aus einem Rahmen 1 und einem Deckel 2 zusammengesetzt ist. Der Rahmen 1 ist im wesentlichen ein zylindrisches Rohrstück, das die im Boden vorgesehene Oeffnung umgibt und gleichzeitig Lagerung des Deckels 2 ist. Zu diesem Zweck ist auf der Innenseite des zylinderförmigen Teils 4 des Rahmens 1 ein Stützflansche 3 angeordnet, der eine Stützfläche für die Lagerung des Deckels 2 bildet.

Im Stützflansch 3 sind eine Anzahl Nuten 7 eingearbeitet, die in gleichmässigen Abständen am Stützflansch 3 vorgesehen sind. Die Nuten 7 weisen im wesentlichen radial verlaufende Seitenwände 8 auf, die in dachförmig zusammenlaufende Stirnwände 9 übergehen. Die Nuten 7 weisen somit eine angenäherte Keilform auf.

Der Stützflansch 3 bildet an seiner Oberseite eine Lagerfläche 10 für den Deckel 2. Die Lagerfläche 10 ist als konische, abwärts und einwärts gerichtete Fläche ausgebildet.

In gleicher Weise ist am Deckel 2 an der Unterseite am Rand desselben eine entsprechende konische, abwärts und einwärts gerichtete Auflagefläche 11 vorgesehen.

Auf der Unterseite 12 des Deckels 2 sind radial verlaufende Rippen 15 angeordnet. Die Rippen 15 enden in einem Nocken 16, der sich über die Auflagefläche 11 erstreckt und Keilform aufweist, die der Keilform der Nut 7 entspricht. Der Nocken 16 weist Seitenwände 8ʹ und eine dachförmige Stirnwand 9ʹ auf.

Wird der Deckel 2 mit seiner Auflagefläche 11 auf die Oberseite 10 des Stützflansches 3 aufgelegt, passen die Nocken 16 in die Nuten 7 im Stützflansch 3. Dadurch wird eine genaue Positionierung und Zentrierung des Deckels 2 im Rahmen 1 erreicht. Zwischen den Nocken 16 und den Nuten 7 ist ein geringes Spiel vorgesehen.

In den Figuren 2-4 sind noch einige Details der Abdeckung nach Fig. 1 dargestellt.

Der in Fig. 2 dargestellte Ausschnitt zeigt zwei Nuten 7, die nur zu einem kleinen Teil in die Lagerfläche 10 des Stützflansches 3 ragen. In der Lagerfläche 10 sind anschliessend an die Nuten 7 Rinnen 17 vorgesehen, die einen Unterbruch der Lagerfläche darstellen. In den Rinnen 17 können sich die Lagerung des Deckels beeinträchtigende Stoffe sammeln.

In Fig. 3 ist eine Nut 7 in vergrössertem Massstab dargestellt. Der Stützflansch 3 ist mit dem zylinderförmigen Teil 4 des Rahmens 1 integral verbunden. In der Auflagefläche 10, welche abwärts und einwärts geneigt ist, ist die Nut 7 angeordnet, wobei sie sich aus etwa radial verlaufenden Seitenwänden 8 und zwei spitzbogenförmig zusammenlaufenden Stirnwänden 9 zusammensetzt. Die Seitenwände 8 und die Stirnwände 9 können ebenfalls abwärts und einwärts geneigt ausgebildet werden. Damit wird erreicht, dass der Deckel 2 sich nur soweit verschieben kann, bis der Nocken 16 zwischen den Seitenwänden 8 und Stirnwänden 9 der Nut 7 festgeklemmt wird. Hierbei ist es auch möglich, dass auch die Seitenwände 8ʹ und Stirnwände 9ʹ der Nocken 16 abwärts und einwärts geneigt sind.

Ueber der Auflagefläche 11 erstreckt sich der zylinderförmige Teil 4 mit einer Randpartie 18, deren Randfläche 19 mit der umgebenden Bodenfläche etwa bündig ist. Der in den Rahmen 1 auf die Auflagefläche 11 eingelegte Deckel 2 weist eine Deckelhöhe auf, durch welche sie in der zentrierten Lage mit der Randfläche 19 fluchtet.

In Fig. 4 ist eine Variante des Deckels 2 dargestellt. Dieser Deckel unterscheidet sich von demjenigen nach Fig. 1 dadurch, dass die Rippen 15 gitterartig und mit sich kreuzenden Rippen ausgebildet sind. In den Rippen 15 sind Ausnehmungen 20 vorgesehen, durch welche eine Gewichtsverminderung erreicht wird. Auch bei dieser Ausführung können die Nocken 16 mit den keilförmigen Enden versehen sein. In diesem Falle sind auch die Nuten 7 entsprechend anzuordnen, d.h. bei einem kreisförmigen Deckel liegen die Nuten 7 nicht mehr radial. Da jedoch die Abdeckungen und damit auch die Deckel 2 eine beliebige Form aufweisen können, d.h. neben der runden Ausführung oval, quadratisch, dreieckig, viereckig sein können, sind die Nuten 7 entsprechend der Form der Deckels 2 und der Lage der Nocken 16 vorzusehen. Die übrigen Teile des Deckels 2 nach Fig. 4 entsprechen denjenigen in Fig. 1. Die Knocken 16 erstrecken sich über die abwärts und einwärts geneigte Auflagefläche 11, an welche der senkrechte Deckelrand 21 anschliesst, der in seiner Höhe demjenigen der Randpartie 18 des Rahmens 1 entspricht. Grundsätzlich wäre es möglich, die nach abwärts und einwärts geneigten Flächen 10, 11 sphärisch oder mit einer andern Flächenform zu versehen, welche eine selbsttätige Zentrierung des Deckels 2 im Rahmen 1 ermöglicht.

Die Ausbildung der Rippen kann ebenfalls verschieden sein. Ausser den in Fig. 1 und 4 gezeigten Rippenanordnugnen können auch weitere Rippenanordnungen gewählt werden, z.B. eine Ringrippe im Zentrum des Deckels 2 mit daran anschliessenden radial verlaufenden Rippen.

Anstelle des Deckels 2 kann auch ein Rost mit denselben Dimensionen verwendet werden. Es werden für die Bildung eines Rostes lediglich Durchgänge zwischen den Rippen 15 vorgesehen,

Die beschriebene Abdeckung ist in der Weise ausgebildet, dass der Deckel 2 selbstzentrierend ist. Dies wird durch die Ausbildung der geneigten Flächen 10 und 11 erreicht. Durch diese Zentrierung wird auch eine Verdrehung bewirkt, so dass sich die Nocken 16 in den Nuten 7 zentrieren.

Im weitern weist die beschriebene Abdeckung die Eigenschaft auf, die Möglichkeit weitgehend auszuschalten, dass der Deckel oder der Rost 2 durch Verkehrseinflüsse aus ihrer Lage verschoben oder entfernt werden können. Die kleinen Bewegungen, welche die Lagerfläche 10 des Rahmens 1 und die Auflagefläche 11 des Deckels 2 gegeneinander ausführen, bewirken in einem gewissen Ausmass eine Selbstreinigung, so dass Probleme bei eingedrungenem Schmutz kaum auftreten können.

## Patentansprüche

1. Abdeckung für eine Oeffnung in Strassenanlagen, Plätzen, Höfen und Böden, mit einem Rahmen (1) und einem in denselben eingesetzten Deckel (2) oder Rost, welcher an seiner Unterseite Rippen (15) aufweist, sowie mit zwischen dem Rahmen (1) und dem Deckel (2) oder Rost wirksamen Mitteln (7,16) zur Fixierung der gegenseitigen Lage des Deckels (2) oder Rosts und des Rahmens (1), wobei eine Auflagefläche (11) des Deckels (2) oder Rostes sowie mindestens eine Lagerfläche (10) an der Innenseite des Rahmens (1) als konische, abwärts und einwärts gerichtete zusammenpassende Flächen ausgebildet sind, **dadurch gekennzeichnet, dass** die Mittel aus mit den Rippen (15) integral verbundenen, am Umfang des Deckels (2) oder Rosts angeordneten Nocken (16) sowie am Rahmen (1) angeordneten Nuten (7) zur Aufnahme derselben bestehen und die Lagerfläche (10) durch die Oberseite eines Stützflansches (3) gebildet ist.

2. Abdeckung nach Anspruch 1, **dadurch gekennzeichnet, dass** die Nocken (16) eine dachförmige Stirnseite (9') aufweisen, die mit einem entsprechend dachförmig ausgebildeten Nutengrund (9) zusammenwirken.

3. Abdeckung nach Anspruch 1 oder 2, **dadurch gekennzeichnet, dass** die Nocken (16) und die Nuten (7) im wesentlichen senkrechte Seitenwände (8', 8) aufweisen.

4. Abdeckung nach einem der Ansprüche 1 bis 3, **dadurch gekennzeichnet, dass** die Rippen (15) sich gitterartig kreuzen.

5. Abdeckung nach einem der Ansprüche 1 bis 4**, dadurch gekennzeichnet, dass** in den Stegen der Rippen (15) Durchgänge (20) vorgesehen sind.

## Claims

1. A covering for an opening in road complexes, squares, courtyards and bases, with a frame (1) and a cover (2) or a grate inserted in the same, which has, on its bottom side, ribs (15), as well as with effective means (7,16) between the frame (1) and the cover (2) or grate for fixing the mutual position of the cover (2) or the grate and the frame (1), wherein a contact surface (11) of the cover (2) or the grate, as well as at least one bearing surface (10) on the inner side of the frame (1), are constructed as conical, downwardly and inwardly directed fitting faces, characterised in that the means consist of noses (16), arranged on the periphery of the cover (2) or grate and integrally connected to the ribs (15), as well as grooves (7) arranged on the frame (1) for accommodating the same, and the bearing surface (10) is formed by the upper side of a supporting flange (3).

2. A covering according to claim 1, characterised in that the noses (16) have a roof-shaped front side (9'), which cooperates with a correspondingly formed roof-shape groove base (9).

3. A covering according to claim 1 or 2, characterised in that the noses (16) and the grooves (7) have substantially vertical side walls (8',8).

4. A covering according to one of claims 1 to 3, characterized in that the ribs (15) cross in the form of a grid.

5. A covering according to one of claims 1 to 4, characterised in that in strips of the ribs (15) there are provided holes (20).

## Revendications

1. Dispositif de recouvrement pour un orifice pratiqué dans la rue, dans des places des cours et des sols, comprenant un cadre (1) et un couvercle (2) ou une grille placé dans celui-ci, présentant des nervures (15) sur sa face inférieure, ainsi que des moyens (7, 16) agissant entre le cadre (1) et le couvercle (2) ou la grille, pour placer le couvercle (2) ou la grille et le cadre (1) dans leur position respective, une face d'appui (11) du couvercle (2) ou de la grille ainsi qu'un palier de logement (10), au moins, sont réalisés sur la face intérieure du cadre (1) en tant que faces coniques dirigées vers le bas et vers l'intérieur, de façon concordante caractérisé en ce que les moyens sont formés par des ergots (16) solidaires des nervures (15) et disposés sur le pourtour du couvercle (2) ou de la grille ainsi que par des rainures (7) prévues sur le cadre (1) pour recevoir ceux-ci, et en ce que le palier de support (10) est formé par la face supérieure d'une bride de support (3).

2. Dispositif de recouvrement suivant la revendication 1. caractérisé en ce que les ergots (16) présentent une face frontale en toit (9'), coopérant avec un fond de rainure (9) réalisée en toit de façon correspondante.

3. Dispositif de recouvrement suivant les revendications 1 ou 2, caractérisé en ce que les ergots (16) et les rainures (7) présentent des parois latérales (8' ,8) sensiblement verticales.

4. Dispositif de recouvrement suivant l'une des revendications 1 a 3 caractérisé en ce que les nervures (15) sont croisées à la manière d'un treillis.

5. Dispositif de recouvrement suivant l'une des revendications 1 à 4 caractérisé en ce que des évidemments (20) sont prévus dans l'épaisseur des nervures (15).
